# EUROPÄISCHE PATENTSCHRIFT

(11) **EP 0 496 265 B1**
(45) Veröffentlichungstag und Bekanntmachung des Hinweises auf die Patenterteilung: **03.08.1994**
(21) Anmeldenummer: 92100585.6
(22) Anmeldetag: 15.01.1992
(51) Int. Cl.: B65D 88/26, B65D 88/08

(54) **Silo für Schüttgut**
Silo for bulk materials
Silo pour matières en vrac

(30) Priorität: 17.01.1991 DE 9100528 U
(43) Veröffentlichungstag der Anmeldung: 29.07.1992
(73) Patentinhaber: Trost, Bärbel, Dipl.-Ing., 97947 Grünsfeld (DE)
(72) Erfinder: Trost, Bärbel, Dipl.-Ing., 97947 Grünsfeld (DE)
(74) Vertreter: Bardehle, Heinz, Dipl.-Ing.

(56) Entgegenhaltungen:
- DE-A- 2 153 367
- DE-A- 2 720 651
- DE-A- 3 512 391
- DE-B- 1 157 370

## Beschreibung

Die Erfindung bezieht sich auf einen Silo für Schüttgut mit an seiner Oberseite angeordneten Einrichtungen für den Betrieb des Silos (z. B. Einfüllstutzen, Füllstandsmesser, Abluftfilter, Explosionsschutz usw.).

Ein derartiger Silo ist in der Figur 1 der DE-A- 27 20 651 dargestellt. Auf diesem Silo ist eine Bühne aufgesetzt, auf der mehrere Einrichtungen, insbesondere einen Explosionsschutz bildende Rohre angeordnet sind. Die Bühne ist zum Schutz von auf ihr befindlichem Personal mit einem Geländer versehen, über das die Öffnungen der Explosionsschutzrohre erheblich hinausragen.

Es ist auch bekannt, derartige Einrichtungen direkt auf dem Deckel des Silos anzuordnen und auf dem Deckel ein Geländer anzubringen. Dabei ergibt sich für das Bedienungspersonal eine erhöhte Gefährdung, weil Silodeckel normalerweise dachartig oder gewölbt ausgebildet sind, insbesondere um Regenwasser abfließen zu lassen. Die sich hierbei ergebende Schräge des Silodeckels führt zu einer Abrutschgefahr für das Personal, insbesondere wenn irgendwelche Einrichtungen nur über eine Leiter zugänglich sind. Darüberhinaus besteht bei einer derartigen Anordnung von Einrichtungen auf dem Silodeckel die Gefahr, daß irgendwelche Montageteile, die bei einer Wartung abgenommen werden, oder Werkzeug vom Silodeckel abgleiten und vom Silo herabfallen, wobei sie Personal, das den Silo bedient, gefährden können.

Der Erfindung liegt die Aufgabe zugrunde, den Bereich der an der Oberseite des Silos angeordneten Einrichtungen besser zu sichern. Erfindungsgemäß geschieht dies dadurch, daß diese Einrichtungen innerhalbdes Silogehäuses auf einem den Schüttgutraum abschließenden, mit dem Silogehäuse verbundenen, begehbaren Zwischenboden untergebracht sind, der zusammen mit dem darüber hinausragenden Silogehäuse und einer den Silo abschließenden Kammerdecke eine Kammer die durch eine Abluftöffnungen aufweisende zugänglich ist.

Die in das Silogehäuse einbezogene Kammer bildet am oberen Ende des Silos einen Sicherheitsraum, der einerseits ohne Gefahr für das Bedienungspersonal durch seinen vollständigen Abschluß nach außen begehbar ist und daher optimale Arbeitsbedingungen für Wartungsarbeiten bietet. Darüberhinaus schützt die Kammer die betreffenden Einrichtungen vollständig gegen Witterungseinflüße. Sie ist sogar beheizbar, falls bestimmte Einrichtungen, wie z. B. Füllstandsmesser gegen extreme Temperaturen empfindlich sind. Dabei handelt es sich um eine konstruktiv einfache Lösung aufgrund der Tatsache, daß die Kammer in den Silo integriert ist, wobei das Silogehäuse die Kammerwand bildet.

Eine günstige Anordnung eines Abluftfilters ergibt sich dann, wenn der Zwischenboden eine aufwärtsgerichtete Stufe in der Kammer zur Aufnahme des Abluftfilters bildet. In diesem Falle ragt der Abluftfilter in den durch die Stufe oberhalb des Zwischenbodens gebildeten Freiraum hinein und benötigt also keinen Platz unterhalb des Zwischenbodens, der somit voll für die Füllung des Silos praktisch bis zum Zwischenboden ausgenutzt werden kann.

Besonders vorteilhaft ist es, den Abluftfilter in eine aufwärtsgerichtete Abwinkelung der Stufe einzubauen. In diesem Falle liegt die Reinluftseite des Abluftfilters in der durch die aufwärtsgerichtete Abwinkelung gebildeten Wand und ist somit vom Bedienungspersonal etwa in mittlerer Körperhöhe direkt zugänglich. Die Beobachtung und die Montage bzw. Demontage des Filters wird hierdurch besonders erleichtert.

Die in den Silo integrierte, begehbare Kammer eröffnet eine günstige Möglichkeit, die erwähnten Einrichtungen von nebeneinander stehenden Silos zu warten und zu montieren bzw. demontieren, und zwar dadurch, daß die Kammern benachbarter Silos über Türen und daran anschließende, begehbare Brücken miteinander verbunden sind. Es ist in diesem Falle also nicht erforderlich, für jeden einzelnen Silo die sonst übliche Außenleiter vorzusehen. Diese ist nur bei einem Silo erforderlich, von dessen Kammer dann alle anderen Silos über die von Kammer zu Kammer reichenden Brücken begangen werden können.

In den Figuren sind Ausführungsbeispiele der Erfindung dargestellt.

Es zeigen:
- Figur 1: einen vollständigen Silo mit der an seiner Oberseite in diesen integrierten Kammer,
- Figur 2: das obere Ende eines solchen Silos mit durchgehend horizontal angeordneten Zwischenboden,
- Figur 3: eine Abwandlung gegenüber der Anordnung gemäß Figur 2 mit einer rechtwinkligen Stufe im Zwischenboden, in der ein Abluftfilter angebracht ist,
- Figur 4: eine Abwandlung gegenüber der Anordnung gemäß Figur 3 mit einer Abschrägung in der Stufe,
- Figur 5: die Anordnung mehrerer benachbarter Silos, bei denen von Kammer zu Kammer diese mit begehbaren Brücken verbunden sind.

Figur 1 zeigt den Silo 1, der auf den Stützen 2 steht, zwischen denen der Auslaufkonus 3 nach unten ragt. Der Auslaufkonus 3 geht in das Entnahmerohr 4 über, in das zum Absperren des Materialflusses der Schieber 5 eingebaut ist. Der Silo weist aus fertigungstechnischen Gründen die miteinander verschweißten Abschnitte 6,7 und 8 auf, die zusammen mit dem Auslaufkonus 3 den Füllraum des Silos 1 für das in ihm enthaltene Schüttgut bilden. Seitlich am Silo 1 ist an diesem das Füllrohr 9 hochgeführt, das über den Einfüllstutzen 10 in den Füllraum des Silos 1 reicht (siehe Figuren 2 bis 4).

Oberhalb des Abschnitts 8 wird der Füllraum durch den Zwischenboden 11 abgeschlossen, der horizontal den Füllraum abschließt und mit dem Silogehäuse 12 verschweißt ist. Das sich über den Zwischenboden 11 hinaus nach oben erstreckende Silogehäuse 12 bildet die Kammer 13, die vom Zwischenboden 11, den Bestandteile des Silogehäuses bildenden Kammerwänden 14 und dem Kammerdach 15 eingeschlossen wird. In die Kammer 13 führt die in der Kammerwand 14 angeordnete Tür 16, die über die außen am Silo 1 angeordnete Leiter 17 erreichbar ist.

In der Figur 2 ist das obere Ende des Silos 1 dargestellt, und zwar mit dem Silogehäuse 12 und der Kammer 13, die hier die folgenden Einrichtungen enthält: Den Abluftfilter 18, den Füllstandsmesser 19 bekannter Bauart und den Einfüllstutzen 10. Der Einfüllstutzen 10 bildet ein Knie am Ende des Füllrohres 9, durchsetzt die Kammerwand 14 und den Zwischenboden 11. Der Abluftfilter 18 ist in eine entsprechende Öffnung des Zwischenbodens 11 eingelassen. Am Kammerdach 15 ist der Beleuchtungskörper 20 befestigt, der für das notwendige Licht in der nach außen vollständig abgeschlossenen Kammer 13 sorgt. In der Kammerwand 14 ist außerdem die Tür 16 eingelassen. Aus Gründen der Vereinfachung der Darstellung ist die aus Figur 1 ersichtliche Leiter 17 in Figur 2 weggelassen. In die Tür 16 sind die Abluftschlitze 21 eingelassen, die die durch das Abluftfilter 18 in die Kammer 13 eingedrückte Luft nach außen abführen.

Die Verbindung des Zwischenbodens 11 mit dem Silogehäuse 12 und der Kammerwand 14 erfolgt am besten durch Verschweißen, was hier durch die Verstärkung 22 angedeutet ist.

Die Anordnung gemäß Figur 3 unterscheidet sich von derjenigen gemaß Figur 2 lediglich durch die stumpfwinklige Ausbildung des Kammerdaches 15 und vor allem hinsichtlich der Gestaltung des Zwischenbodens 11, der in die Stufe 23 übergeht, in deren Horizontalteil 24 der Abluftfilter 18 eingelassen ist. Der Abluftfilter 18 ragt somit in einen Freiraum 25, der beim Füllen des Silos nicht erreicht wird, da beim Füllen keine das Niveau des Zwischenbodens 11 überschreitende Füllstandshöhe möglich ist. Die höchste Füllstandshöhe wird im wesentlichen durch das Auslaufende 26 des Einfüllstutzens 10 bestimmt.

Bei dem Ausführungsbeispiel gemäß Figur 4 handelt es sich darum, in den Zwischenboden 11 eine Stufe in Form einer schräg aufwärtsgerichteten Abwinkelung 27 vorzusehen, die in das Horizonatalteil 24 übergeht. In die Abwinkelung 27 ist der Ablauffilter 18 eingelassen, dessen in die Kammer 13 gerichtete Reinluftseite für eine in der Kammer stehende Person direkt sichtbar zugänglich ist und infolgedessen besonders gut gewartet werden kann. Einerseits ist nämlich die direkte Betrachtung der inneren Organe des Abluftfilters 18 möglich, andererseits wird durch die dargestellte Anordnung auch die Montage bzw. die Demontage des Ablauffilters 18 erleichtert, da eine Bedienungsperson direkt, ohne eine unbequeme Körperhaltung einnehmen zu müssen, an dem Abluftfilter 18 hantieren kann.

Auf dem Horizontalteil 24 ist hier das Explosionsrohr 28 aufgesetzt, dessen Deckel 29 aufgrund eines Explosionsdrucks aus dem Füllraum 46 des Silos 1 aufspringen und somit den Explosionsdruck an die Atmosphäre ableiten kann.

In Figur 4 ist auf dem Zwischenboden 11 noch die Abdeckklappe 30 für ein sogenanntes Mannloch 32 dargestellt, durch das ein Einsteigen in den Silo 1 möglich ist. Damit eine in den Silo 1 einsteigende Person gesichert werden kann, ist an dem Kammerdach 15 die Öse 31 befestigt, an der sich mit einem Aufzug die in den Silo 1 einsteigende Person sichern kann.

Aus Gründen der Übersichtlichkeit der Darstellung in Figur 4 ist der in den Figuren 2 und 3 eingezeichnete Füllstandsmesser 19 weggelassen. Der Einfüllstutzen 10 am oberen Ende des Füllrohres 9 ist hier im Bereich seines Knies über eine Flanschanordnung 33 durch die Kammerwand 14 hindurchgeführt, wodurch eine einfache nachträgliche Montage bzw.

Demontage ermöglicht wird. Das gleiche gilt für den Durchbruch des Einfüllstutzens 10 durch den Zwischenboden 11.

Es sei noch darauf hingewiesen, daß die Verbindung der Kammerwand 14 mit den sich nach unten hin fortsetzenden Silogehäuse 12 auch über eine Verschraubung oder ähnliche Befestigungsmittel erfolgen kann.

Figur 5 zeigt die Anordnung von drei benachbarten Silos, nämlich den Silos 34, 35 und 36, die an ihrem oberen Ende die Kammern 37, 38 und 39 tragen. Von diesen Kammern ist die Kammer 37 über die Leiter 17 und die Tür 16 erreichbar. Die Verbindung zu den beiden Kammern 38 und 39 erfolgt über die begehbaren Brücken 40 und 41, die jeweils in Türen 42 und 43 bzw. 44 und 45 in den betreffenden Kammern 38 und 39 enden.

Sämtliche Silos 34 , 35 und 36 sind also aufgrund dieser Anordnung erreichbar, wobei sich aufgrund der Anordnung der Brücken 40 und 41, die jeweils in einer der Kammern 37, 38 , 39 enden, eine für das Bedienungspersonal sichere und kurze Erreichbarkeit ergibt.

## Patentansprüche

1. Silo für Schüttgut mit an seiner Oberseite angeordneten Einrichtungen, wie Einfüllstutzen (10), Füllstandsmesser (19), Abluftfilter (18), Explosionsschutz (28,29), usw., für den Betrieb des Silos (1), **dadurch gekennzeichnet,** daß diese Einrichtungen innerhalb des Silogehäuses (12) auf einem den Schüttgutraum (46) abschließenden, mit dem Silogehäuse (12) verbundenen, begehbaren Zwischenboden (11) untergebracht sind, der zusammen mit dem darüber hinausragenden Silogehäuse (12) und einer den Silo abschließenden Kammerdecke (15), eine Kammer (13) bildet, die durch eine Abluftöffnungen (21) aufweisende Tür (16) zugänglich ist.

2. Silo nach Anspruch 1, **dadurch gekennzeichnet,** daß der Zwischenboden (11) eine aufwärtsgerichtete Stufe (23) in der Kammer (13) zur Aufnahme eines Abluftfilters (18) bildet.

3. Silo nach Anspruch 2, **dadurch gekennzeichnet,** daß der Abluftfilter (18) in einer aufwärtsgerichteten Abwinkelung (27) der Stufe eingebaut ist.

4. Anordnung mehrerer nebeneinander stehender Silos nach einem der vorhergehenden Ansprüche, **dadurch gekennzeichnet,** daß die Kammern (37, 38, 39) benachbarter Silos (34, 35, 36) über Türen (42, 43, 44, 45) und daran anschließende, begehbare Brücken (40, 41) miteinander verbunden sind.

## Claims

1. Silo for bulk materials comprising means arranged on its top, such as filler neck (10), level meter (19), exhaust air filter (18), explosion protection (28, 29), etc., for operating the silo (1), characterised in that these means are housed inside the silo housing (12) on a passable intermediate bottom (11) which is connected to the silo housing (12), seals the bulk materials space (46) and, together with the silo housing (12) projecting beyond it and a chamber roof (15) sealing the silo, forms a chamber (13) which is accessible via a door (16) having air outlet openings (21).

2. Silo according to claim 1, characterised in that the intermediate bottom (11) forms an upward step (23) in the chamber (13) for accommodating an exhaust air filter (18).

3. Silo according to claim 2, characterised in that the exhaust air filter (18) is installed in an upward bend (27) in the step.

4. Arrangement of a plurality of silos according to one of the preceding claims situated alongside one another, characterised in that the chambers (37, 38, 39) of adjacent silos (34, 35, 36) are connected to one another via doors (42, 43, 44, 45) and adjacent passable bridges (40, 41).

## Revendications

1. Silo pour produit en vrac, comportant en son sommet des dispositifs, tels qu'une goulotte de remplissage (10), un appareil (19) de mesure du niveau de remplissage, un filtre à air (18), des protections contre les explosions (28, 29) etc., destinés au fonctionnement du silo (1), caractérisé en ce que ces dispositifs sont montés à l'intérieur du corps (12) du silo, sur une plate-forme intermédiaire (11) accessible, fermant l'espace (46) de stockage produit en vrac, reliée au corps (12) du silo, qui avec le (12) corps du silo s'élevant au-dessus de celle-ci et un capot de chambre fermant le silo, forme une chambre (13), qui est accessible par une porte (16) présentant des ouvertures d'aération (21).

2. Silo selon la revendication 1, caractérisé en ce que la plate-forme intermédiaire (11) présente un niveau (23) incliné vers le haut, dans la chambre (13) destiné à recevoir le filtre à air (18).

3. Silo selon la revendication 2, caractérisé en ce que le filtre à air (18) est monté dans un plan (27) incliné vers le haut du niveau.

4. Silo selon l'une quelconque des revendications précédentes, caractérisé en ce que les chambres (37, 38, 39) de silos (34, 35, 36) voisins sont reliées les unes aux autres via des portes (42, 43, 44, 45) et des passerelles accessibles (40, 41) s'y raccordant.
